# EUROPÄISCHE PATENTSCHRIFT

(11) **EP 2 462 402 B1**
(45) Veröffentlichungstag und Bekanntmachung des Hinweises auf die Patenterteilung: **11.11.2015**
(21) Anmeldenummer: 10747816.6
(22) Anmeldetag: 06.08.2010
(51) Int. Cl.: F42B 30/10, F42B 10/06

(54) **MÖRSERGRANATE**
MORTAR SHELL
OBUS DE MORTIER

(30) Priorität: 04.08.2009 DE 102009035967
(43) Veröffentlichungstag der Anmeldung: 13.06.2012
(73) Patentinhaber: Rheinmetall Waffe Munition GmbH, 29345 Unterlüss (DE)
(72) Erfinder: DAU, Ole, 21391 Reppenstedt (DE); SACKARNDT, Alfons, 29556 Suderburg (DE)
(74) Vertreter: Dietrich, Barbara
(86) Internationale Anmeldenummer: PCT/EP2010/004830
(87) Internationale Veröffentlichungsnummer: WO 2012/031604

(56) Entgegenhaltungen:
- FR-A- 853 366
- US-A- 3 238 875
- US-A- 3 756 539

## Beschreibung

Die Erfindung betrifft eine Mörsergranate mit einem Geschosskörper, einem mit dem Geschosskörper verbundenen Leitwerkschaft und einem heckseitig an dem Leitwerkschaft befestigten Flügelleitwerk.

Mörsergranaten der vorstehend erwähnten Art sind beispielsweise aus: Rheinmetall, Waffentechnisches Taschenbuch, 7. Auflage 1985, Seite 517f bekannt. Als Material sowohl für den Leitwerkschaft als auch für das Leitwerk werden bei diesen bekannten Mörsergranaten Aluminiumlegierungen verwendet, beim Leitwerk um den Schwerpunkt des Mörsers möglichst weit nach vorn, in Richtung Zünder einzustellen.

Eine Mörserpatrone ist des Weiteren der DE 10 2005 011 051 B3 entnehmbar, eine Mörsergranate der DE 102 26 515 B3 und der FR 853 366.

Kommt es vor dem Abschuss während der Handhabung des Mörsers zu einer Fall- oder Stoßbelastung der einzelnen Leitwerk -Flügel, können die Leitwerk -Flügel aufgrund des unelastischen aber zugfesten Grundmaterials unbemerkt einreißen oder beim Verschuss sogar komplett abreißen. Das Abreißen eines Leitwerk- Flügels birgt seinerseits eine große Verletzungsgefahr für den Bediener sowie eine Beeinflussung der Flugbahn des Gesamtgeschosses.

Der Erfindung liegt die Aufgabe zugrunde, die Materialauswahl für den Leitwerkschaft und das Flügelleitwerk einer Mörsergranate derart zu wählen, dass die auf diese Teile vor und während des Abschusses der Mörsergranate wirkenden Belastungen optimal kompensiert werden.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Der Erfindung liegt die Idee zugrunde, ein elastisches Material mit einem festen Material zu einer Baugruppe mit angepassten bzw. anpassbaren Eigenschaften aufzuzeigen.

Dabei beruht die Erfindung im Wesentlichen auf dem Gedanken, das Leitwerk zweiteilig aus ähnlichen Materialien mit variierenden (variablen) Festigkeitseigenschaften aufzubauen. Dabei wird ein möglichst widerstandsfähiges Material für den Leitwerkschaft der Mörsergranate zu verwendet, welches allerdings wenig elastisch oder plastisch verformbar ist. Denn aufgrund der bei der explosiven Umsetzung der Treibladung und der darauf folgenden starken Beschleunigung wirken in der Regel hohe Zugkräfte auf den Leitwerkschaft, sodass das Material des Leitwerkschaftes eine hohe Zugfestigkeit aufweisen muss. Im Gegensatz hierzu sollte das Material des Flügelleitwerkes elastisch oder plastisch verformbar sein, um die während der Handhabung vor Abschuss der Mörsergranate auftretenden Fall- und Stoßbelastungen aufzunehmen, ohne dass es zu Rissbildungen an dem Leitwerk kommt. Hingegen kann die Zugfestigkeit des Materials des Flügelleitwerkes geringer sein als diejenige des Leitwerkschaftes. Beide Bauteile können durch ein beispielsweise gedichtetes Feingewinde formschlüssig verbunden werden. Alternative Befestigungslösungen sind ebenfalls möglich.

Die Verwendung eines plastischen Materials für das Flügelleitwerk weist überdies den Vorteil auf, dass Verformungen des Leitwerkes nach unsachgemäßer Handhabung der Mörsergranate leicht erkennbar sind.

Damit die Mörsergranate ein möglichst geringes Totgewicht aufweist, hat es sich als vorteilhaft erwiesen, wenn sowohl der Leitwerkschaft als auch das Flügelleitwerk jeweils aus einem Leichtmetall, vorzugsweise einer Aluminium- oder einer Magnesiumlegierung sowie Varianten davon, mit entsprechenden Eigenschaften bestehen.

Bei der Wahl ist davon auszugehen, dass die Bruchfälligkeit abhängig von der Härte, der Zugfestigkeit, dem E-Modul, der Wärmebehandlung und Gefüge sowie Oberflächenbeschichtung, Oberflächengüte etc., sodass diese Größen zu berücksichtigen sind. Das E-Modul ist in der Regel durch das material bestimmt und liegt bei Aluminium bei ca. 7000.

Als bewährt gezeigt hat sich als widerstandsfähiges Material ein A₅ = 5-7% / RM= 500N/mm² / EN-AW 7075 T6/ 2B und als plastisches Material ein A₅ = 6-9% / RM= 310 N/mm² / EN-AW 6082 T6/2B.

Durch dieses Konstrukt ist ein hoher Widerstand des Leitwerk- Schaftes gegenüber den Abschussbelastungen einstellbar, während die Elastizität der Leitwerk- Flügel bei Stoßbelastungen erhöht werden kann. Abrisse oder eine Rissbildung der Flügel nach unsachgemäßer Handhabung konnten praktisch vermieden werden. Als vorteilhaft hat sich herausgestellt, dass ein modularer Aufbau und somit anpassbar auf unterschiedliche Mörsertypen realisiert werden konnte, was eine kostengünstige Produktion mit einschließt.

Weitere Einzelheiten und Vorteile der Erfindung ergeben sich aus dem folgenden, anhand einer Figur erläuterten Ausführungsbeispiel.

In der Figur ist ein Längsschnitt des heckseitigen Bereiches einer Mörsergranate 1 dargestellt. Dabei sind mit dem Bezugszeichen 2 ein Leitwerkschaft und mit dem Bezugszeichen 3 ein Flügelleitwerk bezeichnet, wobei das Flügelleitwerk 3 heckseitig an dem Leitwerkschaft 2 befestigt ist.

Der hier hohle Leitwerkschaft 2 dient üblicherweise zur Aufnahme einer Treibladungsanfeuerung und einer Grundladung, die beim Abschuss durch radiale Bohrungen 4 im Leitwerkschaft 2 hindurch weitere Ladungen (nicht dargestellt) anzündet. Der Leitwerkschaft 2 aus hochfestem Grundmaterial ist vorderseitig mit einem Außengewinde 5 versehen, über welches er mit dem Geschoßkörper (nicht dargestellt) der Mörsergranate 1 verbunden wird. Heckseitig ist der Leitwerkschaft 2 mit dem Flügelleitwerk 3 aus duktilem Grundmaterial mit einem ab(ge)dichteten (Fein-)Gewinde 6 verbunden. Das Gewinde 5 bzw. die Gewindeverbindung 6 und die Passung 7 sind vorzugsweise mit einem Dicht- bzw. Schraubensicherungsklebers und einem definierten Anzugsdrehmoment zu ihren Verbaustellen fixiert.

Erfindungsgemäß besteht nun der Leitwerkschaft 2 aus einer hochfesten Aluminiumlegierung (d.h. einer Aluminiumlegierung, deren Zugfestigkeit derart gewählt ist, dass der Leitwerkschaft 2 den Abschussbelastungen sicher standhält) mit geringer Elastizität, während das Material des Flügelleitwerkes 3 eine größere Elastizität (oder Plastizität) als das Material des Leitwerkschaftes 2 aufweist, um die während der Handhabung vor Abschuss der Mörsergranate 1 auftretenden Fall- und Stoßbelastungen sicher aufzunehmen. Dabei handelt es sich bei dem Material des Flügelleitwerkes 3 vorzugsweise auch um eine Aluminiumlegierung, oder alternativ aus Titan, Kunststoff etc.

Die Erfindung ist selbstverständlich nicht auf das vorstehend beschriebene Ausführungsbeispiel beschränkt. So können Leitwerkschaft und Flügelleitwerk auch aus vollständig unterschiedlichen Materialien bestehen. So können beispielsweise der Leitwerkschaft auch aus Stahl und das Flügelleitwerk aus einer Aluminiumlegierung bestehen.

### Bezugszeichenliste

- 1: Mörsergranate
- 2: Leitwerkschaft
- 3: Flügelleitwerk
- 4: Bohrung
- 5: Außengewinde
- 6: Gewindeverbindung
- 7: Passung

## Patentansprüche

1. Mörsergranate (1) mit einem Geschoßkörper, einem mit dem Geschoßkörper verbundenen Leitwerkschaft (2) und einem heckseitig an dem Leitwerkschaft (2) befestigten Flügelleitwerk (3), wobei das Material des Leitwerkschaftes (2) eine größere Zugfestigkeit aufweist als das Material des Flügelleitwerkes (3), wobei der Leitwerkschaft (2) aus einer hochfesten Aluminiumlegierung mit geringer Elastizität besteht, deren Zugfestigkeit derart gewählt ist, dass der Leitwerkschaft (2) den Abschussbelastungen sicher standhält, während das Material des Flügelleitwerkes (3) eine größere Elastizität oder Plastizität als das Material des Leitwerkschaftes (2) aufweist, um die während der Handhabung vor Abschuss der Mörsergranate (1) auftretenden Fall- und Stoßbelastungen sicher aufzunehmen und **dadurch gekennzeichnet, dass** als widerstandsfähiges Material ein A₅ = 5-7% / RM = 500N/mm² / EN-AW 7075 T6/ 2B und als plastisches Material ein A₅= 6-9%/RM = 310 N/mm²/EN-AW 6082 T6/2B sind.

2. Mörsergranate nach Anspruch 1, **dadurch gekennzeichnet, dass** der Leitwerkschaft (2) aus hochfestem Grundmaterial vorderseitig mit einem Außengewinde (5) versehen ist, über welches er mit einem Geschoßkörper der Mörsergranate (1) verbunden wird.

3. Mörsergranate nach einem der Ansprüche 1 bis 2, **dadurch gekennzeichnet, dass** heckseitig der Leitwerkschaft (2) mit dem Flügelleitwerk (3) aus duktilem Grundmaterial mit einem ab(ge)dichteten (Fein-)Gewinde (6) verbunden ist.

4. Mörsergranate nach Anspruch 3, **dadurch gekennzeichnet, dass** das Gewinde (5) bzw. die Gewindeverbindung (6) und eine Passung (7) vorzugsweise mit einem Dicht- bzw. Schraubensicherungskleber und einem definierten Anzugsdrehmoment zu ihren Verbaustellen fixiert sind.

## Claims

1. Mortar shell (1) having a projectile body, a stabilizing unit shaft (2), which is connected to the projectile body, and a fin stabilizing unit (3), which is attached to the rear of the stabilizing unit shaft (2), the material of the stabilizing unit shaft (2) having a greater tensile strength than the material of the fin stabilizing unit (3), wherein the stabilizing unit shaft (2) consists of a high-strength aluminium alloy with low elasticity, the tensile strength of which is chosen such that the stabilizing unit shaft (2) reliably withstands the loads that occur during firing, while the material of the fin stabilizing unit (3) has a greater elasticity or plasticity than the material of the stabilizing unit shaft (2) in order to reliably absorb loads due to dropping and impact that occur during handling prior to firing of the mortar shell (1), and **characterized in that** an A₅ = 5-7% / RM = 500 N/mm² / EN-AW 7075 T6/2B is as the resistant material and an A₅ = 6-9% / RM = 310 N/mm² / EN-AW 6082 T6/2B is as the plastic material.

2. Mortar shell according to Claim 1, **characterized in that** the stabilizing unit shaft (2) of high-strength base material is provided at the front with an external thread (5), by way of which it is connected to a projectile body of the mortar shell (1).

3. Mortar shell according to either of Claims 1 and 2, **characterized in that** the stabilizing unit shaft (2) is connected at the rear to the fin stabilizing unit (3) of ductile base material by a sealed (fine) thread (6).

4. Mortar shell according to Claim 3, **characterized in that** the thread (5) or the threaded connection (6) and a fit (7) are preferably fixed at their installed locations by a sealing or screw-securing adhesive and a defined tightening torque.

## Revendications

1. Obus de mortier (1) avec un corps de projectile, un arbre d'empennage (2) relié au corps de projectile et un empennage à ailettes (3) fixé à l'arrière à l'arbre d'empennage (2), le matériau de l'arbre d'empennage (2) présentant une résistance à la traction plus élevée que le matériau de l'empennage à ailettes (3), dans lequel l'arbre d'empennage (2) se compose d'un alliage d'aluminium à haute résistance à faible élasticité, dont la résistance à la traction est choisie de telle manière que l'arbre d'empennage (2) supporte en sécurité les sollicitations du tir, tandis que le matériau de l'empennage à ailettes (3) présente une élasticité ou une plasticité plus élevée que le matériau de l'arbre d'empennage (2), afin de reprendre en sécurité les sollicitations par chute et par choc se produisant pendant la manipulation avant le tir de l'obus de mortier (1), et **caractérisé en ce qu'**un A₅ = 5-7 % / RM = 500 N/mm² / EN-AW 7075 T6/2B comme matériau résistant et un A₅ = 6-9 % / RM = 310 N/mm² / EN-AW 6082 T6/2B comme matériau plastique.

2. Obus de mortier selon la revendication 1, **caractérisé en ce que** l'arbre d'empennage (2) en matériau de base à haute résistance est muni à l'avant d'un filet extérieur (5), par lequel il est assemblé à un corps de projectile de l'obus de mortier (1).

3. Obus de mortier selon une des revendications 1 à 2, **caractérisé en ce que** l'arbre d'empennage (2) est assemblé à l'arrière à l'empennage à ailettes (3) en matériau de base ductile avec un filet (fin) étanche (6).

4. Obus de mortier selon la revendication 3, **caractérisé en ce que** le filet (5) ou l'assemblage fileté (6) et un ajustement (7) sont fixés à leurs points d'assemblage avec une colle étanche ou de blocage des vis et un couple de serrage défini.
